# EUROPÄISCHE PATENTSCHRIFT

(11) **EP 1 139 018 B1**
(45) Veröffentlichungstag und Bekanntmachung des Hinweises auf die Patenterteilung: **21.03.2007**
(21) Anmeldenummer: 01105215.6
(22) Anmeldetag: 03.03.2001
(51) Int. Cl.: F21V 21/04

(54) **Befestigungsmittel, insbesondere für Einbauleuchten**
Mounting means, in particular for recessed lamps
Moyens de fixation, notamment pour lampes encastrées

(30) Priorität: 25.03.2000 DE 10014967
(43) Veröffentlichungstag der Anmeldung: 04.10.2001
(73) Patentinhaber: A. Raymond & Cie, 38028 Grenoble-Cédex (FR)
(72) Erfinder: Lamoureux, David, 38100 Grenoble (FR)
(74) Vertreter: Rüttgers, Joachim

(56) Entgegenhaltungen:
- DE-A- 3 013 715
- FR-A- 1 452 709
- US-A- 6 000 818
- PATENT ABSTRACTS OF JAPAN vol. 1997, no. 06, 30. Juni 1997 (1997-06-30) & JP 09 045126 A (ENAMI SEIKI:KK), 14. Februar 1997 (1997-02-14)

## Beschreibung

Die Erfindung bezieht sich auf ein Befestigungsmittel, insbesondere für Einbauleuchten in eingezogenen Decken, Wänden, Paneelen und dergl. Unter Einbauleuchten werden hier Beleuchtungskörper verstanden, die in Decken, Wänden oder dergl. versenkt zu installieren sind.

Durch die Europäische Patentanmeldung mit der Veröffentlichungsnr. 0 145 680 A2 ist eine gattungsgemäße Anordnung zur Befestigung eines Beleuchtungskörpers bekannt, die aus einem hohlzylindrischen Körper mit einem Abschlussdeckel an seinem einen Ende besteht. Der Abschlussdeckel nimmt die Lampenfassung auf, und an ihm wird auch der Kontakt zu den elektrischen Anschlüssen hergestellt. An seinem anderen, offenen Ende ist der hohlzylindrische Körper mit einem Flansch versehen, der bei der Montage in einer Wand- oder Deckenöffnung auf deren Rand zur Auflage kommt. In der Wand des zylindrischen Körpers sind einander gegenüberliegend mehrere Schlitze angeordnet, die jeweils in Längsrichtung in einer Reihe übereinander liegen. In diese Schlitze sind etwa U-förmig gebogene Blattfedern so eingesetzt, dass ihre Enden aus der Zylinderwand herausragen. Bei der Montage sollen die Federenden an der Wand der Wand- oder Deckenöffnung federnd zur Anlage kommen oder auch hinter ein mit einer Öffnung versehenes Paneel greifen, um das Ganze darin zu festzuhalten.

Die Installation der Anordnung ist umständlich und erfordert einiges an Geschick und Fingerfertigkeit. Der zylindrische Körper und die Lampenfassung können nicht vormontiert und als Einheit installiert werden. Zunächst muss der zylindrische Körper in die vorgesehene Wand- oder Deckenöffnung eingeschoben werden und die Federn müssen von innen mit ihren Enden durch die Schlitze geschoben und in Position gebracht werden, um den Zylinder in der Öffnung halten zu können. Erst danach kann auch die Lampenfassung eingesteckt werden. Einerseits dürfen die Federenden beim Einschieben des Zylinders in die Öffnung nicht hinderlich sein, danach sollen sie ihn in Position halten. Diese Manipulation mit den Federn, bei der gleichzeitig der Zylinder in seine Position gebracht und gehalten werden muss, ist umständlich und zeitraubend und wird beim ersten und auch bei weiteren Versuchen häufig misslingen.

Die Europäische Patentanmeldung mit der Veröffentlichungsnr. EP 0 840 060 A2 zeigt ein Befestigungsmittel für Beleuchtungskörper, das im wesentlichen aus einer zu einem ungleichschenkligen V gebogenen Blattfeder besteht, die mit dem Ende des kürzeren Schenkels nahe an der Öffnung eines topfförmigen Gehäuses des Beleuchtungskörpers mit diesem gelenkig verbunden ist. Das Ende des längeren Schenkels ist rechtwinklig abgebogen und weist außerdem in einem gewissen Abstand zu dem Ende eine vorspringende Nase auf. In der Spitze oder im Biegepunkt des V's ist ein im wesentlichen zylindrisches Anschlagteil angeordnet. Zwei oder mehrere solcher Klemmfedern sind am Außenumfang des Gehäuses des Beleuchtungskörpers angeordnet, wobei im vormontierten Zustand der längere Schenkel der Blattfeder durch einen Schlitz im Gehäuse ins Innere ragt und das Anschlagteil außen am Gehäuse anliegt; die Blattfeder ist noch spannungslos. Um den Beleuchtungskörper an einem Paneel zu montieren, wird das Gehäuse in eine dafür vorgesehene Öffnung eingeschoben, bis es mit einem angeformten Rand am Paneel anliegt. Danach wird der längere Schenkel der Blattfeder durch den Schlitz von Hand nach außen geschoben, bis das Anschlagteil am Biegepunkt des V's auf der Rückseite des Paneels anschlägt, und er wird weiter geschoben, bis die vorspringende Nase durch den Schlitz springt und außen am Gehäuse angreift, wobei sich der längere Schenkel spannend biegt, so dass eine auf das Paneel gerichtete Kraft ausgeübt wird, die das Gehäuse des Beleuchtungskörpers im Paneel hält.

Hauptnachteil dieser Lösung ist, dass diese Art Klemmfedern nur zusammen mit einem speziell ausgebildeten, eben dem topfförmigen Gehäuse eines Beleuchtungskörpers verwendbar ist und dass sie sich nur zur Befestigung eines solchen Beleuchtungskörpers an Paneelen oder eingezogenen Zwischendecken eignen, denn die Klemmfedern können ihre Wirkung nur entfalten, wenn sie hinter ein Paneel oder eine Deckenplatte greifen können. Zur Befestigung in einer zylindrischen Öffnung einer normalen Wand oder Decke sind sie ungeeignet, das macht diese Lösung letztendlich auch teuer. Außerdem müssen auch in diesem Fall die Klemmfedern von Hand vom Innern des Gehäuses aus nach außen gedrückt werden. Um den für diese Manipulation notwendigen Raum zur Verfügung zu haben, können die eigentlichen Installationen, wie Lampenfassung usw., erst nachträglich angebracht und nicht vorinstalliert werden, was beim Anbringen an einer Decke ein unbequemes Arbeiten über Kopf erfordert.

Aufgabe der Erfindung ist es, ein preiswertes und sicheres Befestigungsmittel für Einbauleuchten zu schaffen, das einfach zu handhaben ist und universell zusammen mit verschiedenen Ausgestaltungen von Einbauleuchten und an beliebigen Wänden oder Decken, einschließlich Paneelen einsetzbar ist und das im Bedarfsfall auch eine einfache Demontage einer Einbauleuchte erlaubt.

Dies wird erfindungsgemäß dadurch erreicht,
dass das Befestigungsmittel aus zwei Teilen, nämlich einer Krallenplatte mit etwa rechtwinklig abstehenden Krallen und einer im Vergleich zur Krallenplatte längeren Federplatte besteht, die einen ersten Abschnitt mit ebener Fläche und einen zweiten Abschnitt mit in Längsrichtung rund gebogener Fläche aufweist,
dass am freien Ende des Abschnitts mit ebener Fläche eine Zunge und am freien Ende des Abschnitts mit gebogener Fläche Einrastfortsätze für den federnden Eingriff am Umfang eines Lampen- oder Leuchtengehäuses vorgesehen sind und
dass im vormontierten Zustand des Befestigungsmittels die Krallenplatte auf der Federplatte mit von ihr wegweisenden Krallen im Bereich des Abschnitts mit ebener Fläche und in Längsrichtung verschiebbar gehalten ist und der gebogene Abschnitt der Federplatte von der Krallenplatte wegweist.

Wenn mindestens zwei solcher Befestigungsmittel vorzugsweise gleichmäßig beabstandet am Umfang eines Lampen- oder Leuchtengehäuses angeordnet werden, so kann die gesamte Anordnung in ein entsprechend dimensioniertes Montageloch eingeschoben werden, wobei nach dem Anschlag am Rand des Montagelochs die Krallenplatte auf dem ebenen Abschnitt der Federplatte, wie auf einer schiefen Ebene, nach unten in Richtung auf deren gebogenen Abschnitt geschoben wird und so ihre Krallen sich schließlich in der Umfangsfläche des Montagelochs festbeißen. Damit kann die Leuchte als Ganzes, d.h. mit allen notwendigen Installationen, wie Lampenfassung und elektrischen Anschlüssen usw., in einfachster Weise und ohne Zuhilfenahme eines Werkzeugs in kurzer Zeit, mit wenigen Handgriffen sicher montiert werden.

Vorteilhafterweise weist die Krallenpatte nahe ihrer Unterkante eine Einrastöffnung auf und in die Federplatte ist eine von ihrem Abschnitt mit gebogener Fläche federnd abspringende Federlamelle eingeschnitten, an deren freiem Ende eine Rastnase ausgebildet ist, die in diese Einrastöffnung einrastet und dabei die Federlamelle spannt, wenn die Krallenplatte auf der Federplatte in Richtung auf den Abschnitt mit gebogener Fläche verschoben wird. So ist die Position der Krallenplatte auf der Federplatte nach der Montage der Leuchte gesichert und damit auch der Sitz der Leuchte im Montageloch. Sollte irgendwann der Bedarf bestehen, die Leuchte aus dem Montageloch wieder zu entfernen, so genügt es mit einem einfachen Werkzeug, z.B. einem Schraubenzieher, den Eingriff der Rastnase in der Einrastöffnung zu lösen, um die Leuchte genauso einfach herausziehen zu können.

Wenn in der Federplatte im Übergangsbereich von ihrem Abschnitt mit ebener Fläche zu ihrem Abschnitt mit gebogener Fläche eine Ausprägung vorgesehen ist, die im vormontierten Zustand des Befestigungsmittels in dieselbe Einrastöffnung eingreift oder mit leichter Spannung an der Fläche der Krallenplatte anliegt, so ist die Position der Krallenplatte auf der Federplatte auch im vormontierten Zustand gesichert, was die Handhabung der Anordnung sehr erleichtert und vereinfacht.

Nach einer Ausführungsform der Erfindung ist die Zunge am freien Ende des ebenen Abschnitts der Federplatte abgewinkelt oder abgebogen, und die Krallenplatte weist eine Öffnung auf, die geringfügig breiter ist als die Federplatte; von den Seitenkanten dieser Öffnung ragen Fortsätze quer in diese Öffnung, die von der Federplatte untergriffen werden, wenn Krallenplatte und Federplatte vormontiert werden. An Stelle der Fortsätze kann auch ein brückenartiger Steg die Öffnung queren. So wird die Krallenplatte auf der Federplatte sicher gehalten und beim Verschieben geführt.

Nach einer bevorzugten Ausführungsform der Erfindung ist die Zunge am freien Ende des ebenen Abschnitts der Federplatte V-förmig abgebogen und an dem freien V-Schenkel ist eine Nase für den Eingriff am Gehäuse einer Lampe oder Leuchte ausgebildet.

Ein Anschlag, der bei der Montage am Rand eines Montagelochs zur Anlage kommt kann an der Unterkante der Krallenplatte, vorgesehen sein. Außerdem kann an der Unterkante der Krallenplatte eine Halterung für eine Zierleiste oder einen Leuchtenschirm vorgesehen sein.

Dieser Anschlag und diese Halterung können dadurch vorgesehen sein, dass die Unterkante der Krallenplatte in dieselbe Richtung wie die Krallen rechtwinklig abgebogen ist und in zwei seitliche Teilabschitte und einen mittleren Teilabschnitt unterteilt ist, wobei die seitlichen Teilabschnitte Anschläge für den Rand eines Montagelochs bilden und der mittlere Teilabschnitt nochmals U-förmig zurückgebogen ist und die Halterung für eine Zierleiste oder einen Leuchtenschirm bildet.

Die Erfindung wird im folgenden anhand der anhängenden Zeichnungen beispielhaft genauer beschrieben; es zeigen
- Fig. 1: die Ansicht einer den einen Teil des Befestigungsmittels bildenden Krallenplatte nach einer bevorzugten Ausführungsform der Erfindung,
- Fig. 2: einen Schnitt durch die Krallenplatte entlang der Schnittlinie II - II in Fig. 1,
- Fig. 3: die Ansicht der Krallenplatte in Richtung des Pfeiles P in Fig. 1,
- Fig. 4: die Ansicht einer das zweite Teil des Befestigungsmittels bildenden Federplatte nach der bevorzugten Ausführungsform der Erfindung,
- Fig. 5: eine Seitenansicht der Federplatte nach Fig. 4,
- Fig. 6: eine Ansicht des aus der Krallenplatte gemäß Fig. 1 und der Federplatte gemäß Fig. 4 vormontierten, erfindungsgemäßen Befestigungsmittels,
- Fig. 7: eine Seitenansicht des Befestigungsmittels nach Fig. 6 mit einem angedeuteten Lampengehäuse,
- Fig. 8: eine Draufsicht auf die Befestigungsstelle für das Befestigungsmittel am Lampengehäuse gemäß Fig. 7,
- Fig. 9: eine Seitenansicht des Befestigungsmittels mit angedeutetem Lampengehäuse gemäß Fig. 7 nach der Befestigung in einer Deckenplatte und
- Fig. 10a bis 10c: die Abfolge des Befestigungsvorgangs einer Einbauleuchte in einer Deckenplatte mit Hilfe von erfindungsgemäßen Befestigungsmitteln.

Das Befestigungsmittel **20** besteht aus zwei Teilen, nämlich einer in ihrer Grundform rechteckigen und verhältnismäßig breiten, z.B. annähernd quadratischen, Krallenplatte **1** gemäß Fig. 1 und einer in ihrer Grundform ebenfalls rechteckigen, aber deutlich schmaleren und längeren Federplatte **2** gemäß Fig. 4. Die Krallenplatte **1** weist eine ausgestanzte Öffnung **3** auf, die in einen oberen Abschnitt **3a** und einen unteren breiteren Abschnitt **3b** unterteilt ist, so dass sich am Übergang von Abschnitt **3a** zu Abschnitt **3b** beidseitig eine Stufe **4** ergibt. Der breitere Abschnitt **3b** kann etwa auf seiner halben Höhe nochmals durch einen sich quer erstreckenden Steg unterbrochen sein, bzw. es ragen gemäß Fig. 1 in halber Höhe der Öffnung **3** von ihren beiden Seitenkanten Fortsätze **5** in die Öffnung **3** hinein. Unterhalb der Öffnung **3** befindet sich nochmals eine kleinere, rechteckige Einrastöffnung **6.** Beide Seitenkanten der Krallenplatte **1** sind rechtwinklig umgebördelt und mit sägezahnförmigen Krallen **7** versehen (siehe auch Fig. 2). Auch an ihrer Oberkante **8** ist die Krallenplatte **1** in Richtung der sägezahnförmigen Krallen **7** winklig abgekantet, und die Unterkante ist rechtwinklig abgebogen, wobei dieser abgebogene Teil der Unterkante durch Stanzen in zwei schmale, seitliche Teilabschnitte und einen breiteren, mittleren Teilabschnitte unterteilt ist; die zwei seitlichen Teilabschnitte bilden Anschläge **9a** für den Rand eines Montagelochs **22,** und der mittlere Teilabschnitt ist nochmals U-förmig zurückgebogen und bildet eine Halterung **9b** für eine Zierleiste **24** oder einen Leuchtenschirm (siehe Fig. 9 sowie Fig. 10b und 10c).

Die Federplatte **2** ist gemäß Fig. 4 wenig schmaler als der untere Abschnitt **3b** der Öffnung **3** in der Krallenplatte **1.** An ihrem oberen Ende ist eine mittige Zunge **10** ausgestanzt, die zu einem abgerundeten V gebogen ist, wobei in dem freien V-Schenkel **10a** eine nach außen vorspringende Nase **11** ausgebildet ist (s. Fig. 5).

Etwa auf halber Länge der Federplatte **2** befindet sich eine mittige Ausprägung **12,** die in entgegengesetzter Richtung zum V der Zunge **10** vorragt. Die Federplatte **2** unterteilt sich in einen ersten Abschnitt **2a,** der eine ebene Fläche aufweist, und einen zweiten Abschnitt **2b,** dessen Fläche in Längsrichtung, unterhalb der Ausprägung **12** beginnend, einer runden Kurve folgend abgebogen ist; dieser gebogene Abschnitt **2b** endet in zwei seitlichen Einrastfortsätzen **13.** Außerdem ist unterhalb der Ausprägung **12** eine vom gebogenen Abschnitt **2b** abspringende, mittige Federlamelle **14** eingeschnitten, die im spannungslosen Zustand der Federplatte **2** weiter der ebenen Fläche des Abschnitts **2a** folgt und deren freies Ende abgekröpft und mit einer Rastnase **15** versehen ist.

Fig. 6 zeigt in einer den Fig. 1 und 4 entsprechenden Ansicht das aus der Krallenplatte **1** und der Federplatte **2** vormontierte Befestigungsmittel **20** nach der hier beschriebenen Ausführungsform. Dazu wurde die Federplatte **2** mit ihrem vorderen Ende und ihrer Zunge **10** voraus unter die quer in die Öffnung **3** der Krallenplatte **1** hineinragenden Fortsätze **5** geschoben, bis die Ausprägung **12** in die Einrastöffnung **6** unterhalb der Öffnung **3** der Krallenplatte **1** federnd einrastet. In diesem vormontierten Zustand, wie er in Fig. 7 für die Krallenplatte **1** mit ausgezogenen Linien dargestellt ist, wird das Befestigungsmittel **20** dem Leuchtenhersteller geliefert. Beim Leuchtenhersteller werden dann mindestens zwei, vorzugsweise drei, dieser Befestigungsmittel **20** gleichmäßig verteilt am Umfang einer Leuchte selbst, bzw. eines Lampengehäuses **16,** angebracht, wie es in Fig. 7 in Bezug auf eines der Befestigungsmittel **20** angedeutet ist. Und zwar wird dazu zum einen die V-förmig gebogene Zunge **10** am oberen Ende der Federplatte **2** in ein dafür im Lampengehäuse **16** vorgesehenes Loch **17** so eingeschoben, dass die an dem freien V-Schenkel **10a** ausgebildete Nase **11** hinter den Rand des Loches **17** greift, und zum anderen werden die am unteren, kurvig gebogenen Ende der Federplatte **2** ausgebildeten Einrastfortsätze **13** in entsprechende Aussparungen **18** am winklig abgebogenen Rand **19** des Lampengehäuses **16** eingerastet (siehe auch Fig. 8), wobei der Federplatte **2** eine gewisse Spannung gegeben wird, die das Befestigungsmittel **20** am Lampengehäuse **16** an ihrem Platz hält. In dieser Anordnung bildet der ebene Abschnitt **2a** der Federplatte **2** eine schiefe Ebene, auf der die Krallenplatte **1** in Richtung auf den gebogenen Abschnitt **2b** und damit radial nach außen verschoben werden kann.

In den Fig. 10a bis 10c ist schematisch dargestellt, wie eine mit zwei solchen Befestigungsmitteln **20** ausgerüstete Leuchte **21** im Montageloch **22** einer eingezogenen Decke **23** oder eines Paneels montiert wird.

Wie in Fig. 10a und 10b angedeutet, befinden sich die Befestigungsmitteln **20** in der oben beschriebenen vormontierten Stellung. Für die Montage braucht die Leuchte **21** lediglich zusammen mit den an ihrem Umfang angebrachten Befestigungsmitteln **20** in ein entsprechend dimensioniertes Montageloch **22** eingeschoben werden. Dabei kommen gemäß Fig. 10b zunächst die Anschläge **9a** der Unterkante der Krallenplatte **1** am Rand des Montagelochs **22** zur Anlage. Wird die Leuchte **21** weiter in das Montageloch **23** gedrückt, so löst sich an den Befestigungsmitteln **20** jeweils der Eingriff der an der Federplatte **2** vorgesehenen Ausprägung **12** aus der Einrastöffnung **6** der Krallenplatte **1,** und die Krallenplatte **1** rutscht beim weiteren Einschieben der Leuchte **21** auf der schiefen Ebene des Abschnitts **2a** der Federplatte **2** nach unten, bis die Rastnase **15** am freien Ende der von der Federplatte **2** vorspringenden Federlamelle **14** in dieselbe Einrastöffnung **6** der Krallenplatte **1** einrastet, wobei die Federlamelle **14** auf den kurvenförmig gebogenen Abschnitt 2b der Federplatte **2** zugebogen und gespannt wird (siehe dazu auch die Krallenplatte **1** und die Federlamelle **14** in strichlierten Linien in Fig. 7 sowie Fig. 9). Dabei beißen zugleich die Krallen **7** der Krallenplatte **1** in die Umfangsfläche des Montagelochs **22** federnd ein und klammern sich darin fest (siehe Fig. 9 und 10c), so dass die Leuchte **21** schließlich darin festgeklemmt ist. Durch den Eingriff der Rastnase **15** in die Einrastöffnung **6** und die Spannung der Federlamelle **14** wird diese Position gehalten. Danach wird üblicherweise noch ein Zierleistenring **24** oder auch ein Leuchtenschirm, z.B. in Form einer Scheibe, in die U-förmig zurückgebogene Halterung **9b** an der Unterkante der Krallenplatte **1** eingesetzt.

Soll die Leuchte **21** irgendwann einmal wieder abgenommen werden, so genügt es, mit einem einfachen Werkzeug, z.B. mit einem Schraubenzieher, den Eingriff der Rastnase **15** zu lösen; wird die Leuchte **21** herabgezogen, gleitet die Krallenplatte **1** wieder auf die ebene Fläche der Federplatte **1** und die Krallen **7** lösen sich von selbst aus dem Montageloch **22.**

## Patentansprüche

1. Befestigungsmittel, insbesondere für Einbauleuchten in eingezogenen Decken, Wänden, Paneelen und dergl., **dadurch gekennzeichnet,**
**dass** es aus zwei Teilen, nämlich einer Krallenplatte **(1)** mit etwa rechtwinklig abstehenden Krallen **(7)** und einer im Vergleich zur Krallenplatte **(1)** längeren Federplatte **(2)** besteht, die einen ersten Abschnitt **(2a)** mit ebener Fläche und einen zweiten Abschnitt **(2b)** mit in Längsrichtung rund gebogener Fläche aufweist,
**dass** am freien Ende des Abschnitts **(2a)** mit ebener Fläche eine Zunge **(10)** und am freien Ende des Abschnitts **(2b)** mit gebogener Fläche Einrastfortsätze **(13)** für den federnden Eingriff am Gehäuse **(16)** einer Lampe oder Leuchte **(21)** vorgesehen sind und
**dass** im vormontierten Zustand des Befestigungsmittels **(20)** die Krallenplatte **(1)** auf der Federplatte **(2)** mit von ihr wegweisenden Krallen **(7)** im Bereich des Abschnitts **(2a)** mit ebener Fläche und in Längsrichtung verschiebbar gehalten ist und der gebogene Abschnitt **(2b)** der Federplatte **(2)** von der Krallenplatte **(1)** wegweist.

2. Befestigungsmittel nach Anspruch 1, **dadurch gekennzeichnet, dass** die Krallenplatte **(1)** eine rechteckige Form hat und die Krallen **(7)** an ihren Seitenkanten sägezahnförmig ausgebildet sind.

3. Befestigungsmittel nach Anspruch 1, **dadurch gekennzeichnet, dass** die Krallenpatte **(1)** nahe ihrer Unterkante eine Einrastöffnung **(6)** aufweist und **dass** in die Federplatte **(2)** eine von ihrem Abschnitt **(2b)** mit gebogener Fläche federnd abspringende Federlamelle **(14)** eingeschnitten ist, an deren freiem Ende eine Rastnase **(15)** ausgebildet ist, die bei auf der Federplatte **(2)** in Richtung auf den Abschnitt **(2b)** mit gebogener Fläche verschobener Krallenplatte **(1)** in dieser Einrastöffnung **(6),** die Federlamelle **(14)** spannend, einrastet.

4. Befestigungsmittel nach Anspruch 1, **dadurch gekennzeichnet, dass** die Krallenplatte **(1)** nahe ihrer Unterkante eine Einrastöffnung **(6)** aufweist und in der Federplatte **(2)** im Übergangsbereich von ihrem Abschnitt **(2a)** mit ebener Fläche zu ihrem Abschnitt **(2b)** mit gebogener Fläche eine Ausprägung **(12)** vorgesehen ist, die im vormontierten Zustand des Befestigungsmittels **(20)** in die Einrastöffnung **(6)** eingreift.

5. Befestigungsmittel nach Anspruch 1, **dadurch gekennzeichnet, dass** die Zunge **(10)** am freien Ende des ebenen Abschnitts **(2a)** der Federplatte **(2)** abgewinkelt oder abgebogen ist und die Krallenplatte **(1)** eine Öffnung **(3)** aufweist, die geringfügig breiter ist als die Federplatte **(2)** und von deren Seitenkanten aus Fortsätze **(5)** quer in diese Öffnung **(3)** ragen, die von der Federplatte **(2)** untergriffen werden.

6. Befestigungsmittel nach Anspruch 1, **dadurch gekennzeichnet, dass** die Zunge **(10)** am freien Ende des ebenen Abschnitts **(2a)** der Federplatte **(2)** V-förmig abgebogen ist und an dem freien V-Schenkel **(10a)** eine Nase **(11)** für den Eingriff am Gehäuse **(16)** einer Lampe oder Leuchte **(21)** ausgebildet ist.

7. Befestigungsmittel nach Anspruch 1, **dadurch gekennzeichnet, dass** an der Unterkante der Krallenplatte **(1)** mindestens ein Anschlag **(9a)** für den Rand eines Montagelochs **(22)** vorgesehen ist.

8. Befestigungsmittel nach Anspruch 1, **dadurch gekennzeichnet, dass** an der Unterkante der Krallenplatte **(1)** eine Halterung **(9b)** für eine Zierleiste oder einen Leuchtenschirm vorgesehen ist.

9. Befestigungsmittel nach Anspruch 1, **dadurch gekennzeichnet, dass** die Unterkante der Krallenplatte **(1)** in dieselbe Richtung wie die Krallen **(7)** rechtwinklig abgebogen ist und in zwei seitliche Teilabschitte und einen mittleren Teilabschnitt unterteilt ist, wobei die seitlichen Teilabschnitte Anschläge **(9a)** für den Rand eines Montagelochs **(22)** bilden und der mittlere Teilabschnitt nochmals U-förmig zurückgebogen ist und eine Halterung **(9b)** für eine Zierleiste oder einen Leuchtenschirm bildet.

## Claims

1. Mounting means, in particular for recessed lights in recessed ceilings, walls, panels and the like, **characterized**
**in that** it consists of two parts, namely a claw plate (1) with claws (7) projecting approximately at right angles and a spring plate (2) which is longer than the claw plate (1) and has a first section (2a) with a flat surface and a second section (2b) with a surface which is curved in the longitudinal direction,
**in that** a tongue (10) is provided at the free end of the section (2a) with a flat surface and snap-in extensions (13) for springy engagement on the housing (16) of a lamp or light (21) are provided at the free end of the section (2b) with a curved surface and
**in that**, in the preassembled state of the mounting means (20), the claw plate (1) is held on the spring plate (2) with claws (7) pointing away from it in the region of the section (2a) with a flat surface and so as to be displaceable in the longitudinal direction and the curved section (2b) of the spring plate (2) points away from the claw plate (1).

2. Mounting means according to Claim 1, **characterized in that** the claw plate (1) has a rectangular shape and the claws (7) are formed in a sawtooth-like manner on their lateral edges.

3. Mounting means according to Claim 1, **characterized in that** the claw plate (1) has a snap-in opening (6) close to its lower edge and **in that** a spring lamella (14) springing away from that section (2b) of the spring plate (2) which has a curved surface is cut into the spring plate (2), at the free end of which lamella a catch (15) is formed which, when the claw plate (1) is displaced on the spring plate (2) in the direction towards the section (2b) with a curved surface, snaps in this snap-in opening (6), clamping the spring lamella (14).

4. Mounting means according to Claim 1, **characterized in that** the claw plate (1) has a snap-in opening (6) close to its lower edge and a raised area (12) which, in the preassembled state of the mounting means (20) engages the snap-in opening (6) is provided in the spring plate (2) in the transition region from its section (2a) with a flat surface to a section (2b) with a curved surface.

5. Mounting means according to Claim 1, **characterized in that** the tongue (10) at the free end of the flat section (2a) of the spring plate (2) is angled or curved and the claw plate (1) has an opening (3) which is slightly broader than the spring plate (2) and from the lateral edges of which extensions (5) project transversely into this opening (3) and are gripped underneath by the spring plate (2).

6. Mounting means according to Claim 1, **characterized in that** the tongue (10) at the free end of the flat section (2a) of the spring plate (2) is bent in a V-shaped manner and a lug (11) for engaging the housing (16) of a lamp or light (21) is formed at the free V-limb (10a).

7. Mounting means according to Claim 1, **characterized in that** at least one stop (9a) for the edge of a mounting hole (22) is provided at the lower edge of the claw plate (1).

8. Mounting means according to Claim 1, **characterized in that** a holder (9b) for a decorative strip or a light screen is provided at the lower edge of the claw plate (1).

9. Mounting means according to Claim 1, **characterized in that** the lower edge of the claw plate (1) is bent at right angles in the same direction as the claws (7) and is divided into two lateral part-sections and one middle part-section, the lateral part-sections forming stops (9a) for the edge of a mounting hole (22) and the middle part-section once again being bent back in a U-shaped manner and forming a holder (9b) for a decorative strip or a light screen.

## Revendications

1. Organe de fixation, notamment pour la pose de luminaires encastrés dans des plafonds rapportés, des cloisons, des panneaux et des éléments analogues, **caractérisé**
**en ce qu'**il est réalisé en deux parties, à savoir une plaquette à griffes (1), munie de griffes (7) faisant saille suivant une orientation sensiblement en angle droit et une plaquette formant ressort (2), d'une plus grande longueur comparativement à la plaquette à griffes (1), qui se compose d'une première portion (2a) à surface plane et d'une deuxième portion (2b) à surface incurvée en arc de cercle dans le sens de la longueur,
en que qu'il est prévu, au niveau de l'extrémité libre de la portion à surface plane (2a) une languette (10) et au niveau de l'extrémité libre de la portion à surface incurvée en arc de cercle (2b) des doigts d'accrochage (13) destinés à venir en prise d'encastrement, en réagissant élastiquement, avec le boîtier d'une lampe ou d'un luminaire et
**en ce qu'**à l'état d'assemblage préalable de l'organe de fixation (20), la plaquette à griffes (1) est maintenue sur la plaquette formant ressort (2) avec des griffes (7) allant en s'écartant de celle-ci dans la zone correspondant à la portion à surface plane (2a) et avec la possibilité de coulisser dans le plan longitudinal et la portion incurvée (2b) de la plaquette formant ressort (2) est orientée vers l'extérieur par rapport à la plaquette à griffes (1).

2. Organe de fixation selon la revendication 1, **caractérisé en ce que** la plaquette à griffes (1) a une forme rectangulaire et **en ce que** les griffes (7) ont, au niveau de leurs arêtes latérales, une configuration en dents de scie.

3. Organe de fixation selon la revendication 1, **caractérisé en ce que** la plaquette à griffes (1) comporte, au niveau de son arête inférieure, une ouverture d'accrochage (6) et que, dans la plaquette formant ressort (2) une lamelle élastique (14), faisant saillie depuis sa portion à surface incurvée (2b) avec la possibilité de réagir élastiquement, est réalisée par découpage, lamelle qui comporte, au niveau de son extrémité libre, un ergot d'accrochage (15) qui vient s'engager en prise d'encastrement dans cette ouverture d'accrochage (6) et qui, ce faisant, met en tension la lamelle élastique (14), lorsque la plaquette à griffes est poussée sur la plaquette formant ressort (2) dans la direction de sa portion à surface incurvée (2b).

4. Organe de fixation selon la revendication 1, **caractérisé en ce que** la plaquette à griffes (1) comporte, à proximité de son arête inférieure, une ouverture d'accrochage (6) et que dans la zone de transition entre sa portion à surface plane (2a) et sa portion à surface incurvée (2b) il est prévu une protubérance (12) qui, dans l'état d'assemblage préalable de l'organe de fixation (20), vient en prise d'encastrement dans l'ouverture d'accrochage (6).

5. Organe de fixation selon la revendication 1, **caractérisé en ce que** la languette (10) au niveau de l'extrémité libre de la portion plane (2a) de la plaquette formant ressort (2) est repliée de manière angulaire ou suivant un tracé incurvé et comporte une ouverture (3), qui est très légèrement plus large que la plaquette formant ressort (2) et que depuis les bords latéraux de celle-ci des doigts (5) font saillie suivant une orientation oblique dans cette ouverture (3), doigts qui sont cramponnés par derrière par la plaquette formant ressort (2).

6. Organe de fixation selon la revendication 1, **caractérisé en ce que** la languette (10) au niveau de l'extrémité libre de la portion plane (2a) de la plaquette formant ressort (2) est repliée en forme de V et **en ce qu'**au niveau du segment libre de la structure en V (10a) il est prévu un ergot (11) destiné à venir en prise d'encastrement dans le boîtier (16) d'une lampe ou d'un luminaire (21).

7. Organe de fixation selon la revendication 1, **caractérisé en ce qu'**il est prévu au niveau de l'arête inférieure de la plaquette à griffes (1) au moins une butée (9a) pour le bord d'u orifice de montage (22).

8. Organe de fixation selon la revendication 1, **caractérisé en ce qu'**il est prévu au niveau de l'arête inférieure de la plaquette à griffes (1), un support (9b) pour une baguette enjoliveur ou un abat-jour.

9. Organe de fixation selon la revendication 1, **caractérisé en ce que** l'arête inférieure de la plaquette à griffes (1) est repliée selon une disposition en angle droit dans la même direction que les griffes (7) et qu'elle est subdivisée en deux segments latéraux et un segment médian, les segments latéraux constituant en l'occurrence des butées (9a) pour le bord d'un orifice de montage (22) et le segment médian étant encore replié vers l'arrière selon en tracé en arcade et constituant ainsi un support (9b) pour la pose d'une baguette enjoliveur ou d'un abat-jour.
